# EUROPÄISCHE PATENTSCHRIFT

(11) **EP 4 519 492 B1**
(45) Veröffentlichungstag und Bekanntmachung des Hinweises auf die Patenterteilung: **01.04.2026**
(21) Anmeldenummer: 23705211.3
(22) Anmeldetag: 08.02.2023
(51) Int. Cl.: D21F 5/02, D21F 5/04, D21F 5/06

(54) **ZYLINDER ZUR TROCKNUNG EINER FASERSTOFFBAHN**
CYLINDER FOR DRYING A FIBROUS WEB
CYLINDRE POUR SÉCHAGE D'UNE BANDE FIBREUSE

(30) Priorität: 03.05.2022 AT 503022022
(43) Veröffentlichungstag der Anmeldung: 12.03.2025
(73) Patentinhaber: Andritz AG, 8045 Graz (AT)
(72) Erfinder: KRAFT, Wolfgang, 3193 St. Aegyd am Neuwalde (AT); HAK, Roland, 3601 Dürnstein (AT)
(74) Vertreter: Anzel, Andreas
(86) Internationale Anmeldenummer: PCT/EP2023/053121
(87) Internationale Veröffentlichungsnummer: WO 2023/213454

(56) Entgegenhaltungen:
- EP-A2- 2 199 063
- EP-A2- 2 568 342
- DE-A1- 102011 110 973
- DE-A1- 102013 204 009
- US-A- 3 624 353

## Beschreibung

Die Erfindung betrifft einen Zylinder zur Trocknung einer Faserstoffbahn, umfassend einen Zylindermantel mit einer Außenseite zur Führung der zu trocknenden Faserstoffbahn und einer Innenseite, wobei eine elektrische Heizvorrichtung zur Beheizung des Zylinders innerhalb des Zylinders angeordnet ist.

Im Bereich der Zellstoff und Papierherstellung erfolgt die Trocknung einer Faserstoffbahn typischerweise über dampfbeheizte Zylinder. Dampfbeheizte Zylinder zeichnen sich durch eine hohe Wärmeleistung aus. Dabei ist eine gleichmäßige Temperaturverteilung an der Zylinderoberfläche gegeben, wobei jedoch der Randbereich des Zylindermantels oftmals eine überhöhte Temperatur aufweist. Dampfbeheizte Zylinder müssen als Druckbehälter ausgeführt sein, womit größere Zylinderwandstärken einhergehen, was nachteilig für den Wärmedurchgang ist. Die eigentliche Dampfherstellung erfolgt dabei im Rahmen von Verbrennungsvorgängen und wird daher aus ökologischen Gründen kritisiert. Dampfzylinder können in Gruppen zusammengefasst werden, wobei die einzelne Gruppe durch einen bestimmten Dampfdruck bzw. eine bestimmte Temperatur ausgezeichnet ist. So ist eine Profilierung der Trocknung in Maschinenrichtung durch entsprechende Anpassung der Heizleistung der einzelnen Gruppen möglich. Eine Profilierung der Trocknung in Maschinenquerrichtung ist jedoch über die dampfbeheizten Zylinder nicht möglich.

Ebenso bekannt sind Infrarot Trockner, die sich durch einen Strahlungswärmeübergang auszeichnen und auf einen Wärmeübergang auf Basis direkter Wärmeleitung verzichten. Solche Infrarot Trockner umfassen mit Gas betriebene Trockner, ebenso wie elektrisch betriebene Radiatoren.

Die US 362 4353 A offenbart einen Trockenzylinder für Papierbahnen umfassend einen zylindrischen Mantel mit mehreren axialen, ringförmigen Bereichen, die entlang der Innenfläche des Mantels angeordnet sind, wobei die ringförmigen Bereiche einen elektrischen Widerstand umfassen und dem Widerstand ein einstellbarer elektrischer Strom zuführbar ist, um einen axialen Temperaturgradienten bereitzustellen.

Weiter offenbart die DE 1020 1320 4009 A1 eine Heizvorrichtung, aufweisend eine Trägerschicht und eine Heizschicht, wobei die dünne Heizschicht auf der Trägerschicht sitzt und die Trägerschicht wärmeisolierend ausgebildet ist. Diese Lösung erlaubt das Reduzieren des Energiebedarfs durch Verringerung der beheizten Massen.

Ziel der Erfindung ist die Bereitstellung eines Zylinders zur Trocknung einer Faserstoffbahn mit einer elektrischen Heizvorrichtung mit einer verbesserten Effizienz. Ein weiteres Ziel der Erfindung ist eine verbesserte Profilregelung des Wärmedurchgangs durch den Zylinder.

Dies gelingt erfindungsgemäß dadurch, dass die elektrische Heizvorrichtung an der Innenseite des Zylindermantels unter Ausbildung einer konduktiv-wärmeleitenden Verbindung angeordnet ist, wobei die elektrische Heizvorrichtung zumindest ein elektrisches Heizelement mit Carbon-Nanotubes umfasst. Durch die Anordnung der elektrischen Heizvorrichtung direkt an der Innenseite des Zylindermantels unter Ausbildung einer konduktiv-wärmeleitenden Verbindung werden zum einen Energieverluste vermieden und es wird zum anderen die maximal verfügbare Fläche für einen Wärmeaustausch zwischen dem Zylindermantel und dem Heizmantel genutzt. Bei Heizelementen, die in einem Abstand von der Innenfläche des Zylindermantels angeordnet sind, verringert sich hingegen die Wärmestromdichte zwischen dem Heizelement und dem Zylindermantel. Weiter wurde erkannt, dass gerade bei direktem Kontakt der Heizvorrichtung mit der Innenseite des Zylindermantels - d.h. bei Ausbildung einer konduktiv-wärmeleitenden Verbindung - die zur Trocknung notwendigen Wärmeströme realisiert werden können. Ebenso wurde erkannt, dass die Verwendung eines elektrischen Heizelements umfassend Carbon-Nanotubes die Realisierung größerer Wärmeströme zulässt, wobei eine ausgezeichnete Wärmeleitfähigkeit und insbesondere eine verbesserte Effizienz der Wärmenutzung aus Strom gegeben ist. So können die erforderlichen Temperaturen von 90°C-130°C an der Außenseite des Zylindermantels dargestellt werden. Typischerweise ist der Zylinder aus Stahl oder Guss gefertigt, da Stahl bzw. Guss vorteilhafte Eigenschaften hinsichtlich Wärmeleitfähigkeit bzw. mechanischer Festigkeit aufweisen. So lassen sich dünnwandige Zylinder realisieren, welche den mechanischen Beanspruchungen widerstehen und einen guten Wärmedurchgang aufweisen. Ebenso typisch sind Durchmesser des Zylinders im Bereich zwischen 1500 mm und 1800 mm bei Wandstärken kleiner 30 mm bzw. kleiner 25 mm.

Eine vorteilhafte Ausgestaltung des Zylinders ist dadurch gekennzeichnet, dass die elektrische Heizvorrichtung, insbesondere das zumindest eine elektrische Heizelement, mit der Innenseite des Zylindermantels stoffschlüssig verbunden ist und insbesondere verklebt ist, oder kraftschlüssig verbunden ist, insbesondere gegen die Innenseite des Zylindermantels gepresst ist. Ein beiden Fällen wird ein vorteilhafter Wärmeübergang sichergestellt, wobei der Wärmeübergang zuverlässig, genau und gleichmäßig erfolgt.

In einer weiteren vorteilhaften Ausgestaltung ist das zumindest eine elektrische Heizelement als Heizmatte ausgebildet. Durch die Ausbildung als Heizmatte ist eine Abdeckung der gesamten Innenseite des Zylindermantels einfach und schnell realisierbar.

In einer ebenso günstigen Ausgestaltung des Zylinders besteht die Heizmatte im Wesentlichen aus Silikon mit eingebetteten Carbon-Nanotubes. Solche Heizmatten erlauben eine homogene Temperaturverteilung, wobei durch eine aneinanderstoßende Anordnung mehrerer Heizmatten eine besonders homogene Temperaturverteilung erzielbar ist.

Eine weitere vorteilhafte Ausführung des Zylinders ist dadurch gekennzeichnet, dass die elektrische Heizvorrichtung eine Isolierung umfasst, wobei das zumindest eine elektrische Heizelement zwischen der Isolierung und der Innenseite des Zylindermantels angeordnet ist. Die vorteilhafte Anordnung der Isolierung erlaubt die Vermeidung von Wärmeverlusten, wobei der Wärmetransport vornehmlich vom Heizelement in Richtung der Innenseites des Zylindermantels erfolgt. Die Isolierung der Heizvorrichtung kann als Ersatz oder als Ergänzung zu den bekannten ZylinderDeckel-Isolierungen ausgeführt werden.

Ebenso vorteilhaft ist eine Ausführung des Zylinders, wobei die Heizvorrichtung zumindest eine erste und eine zweite Zone umfasst, und die Zonen jeweils zumindest ein elektrisches Heizelement mit Carbon-Nanotubes umfassen, wobei die Zonen in axialer Richtung des Zylinders an der Innenseite des Zylindermantels angeordnet sind, und eine erste Heizleistung der ersten Zone unabhängig von einer zweiten Heizleistung der zweiten Zone einstellbar ist. Verteilhafterweise erlaubt die Erfindung eine Profilregelung des Wärmedurchgangs durch den Zylinder in axialer Richtung. Bei Anordnung der elektrischen Heizelemente in axialer Richtung kann durch die gezielte Einstellung der ersten bzw. zweiten Heizleistung das axiale Profil eingestellt werden. Erfindungsgemäß kann somit der Verlauf der Oberflächentemperatur des Zylinders einfach gesteuert werden.

Eine vorteilhafte Ausgestaltung des Zylinders ist dadurch gekennzeichnet, dass stirnseitig mit dem Zylindermantel verbundene Deckel umfasst sind, wobei durch zumindest einen Deckel ein Anschluss zur Versorgung der elektrischen Heizvorrichtung mit elektrischem Strom geführt ist. Da der Zylinder typischerweise rotierbar ist, und die Stromversorgung über ein nicht-rotierbares Umfeld erfolgt, wird vorteilhafterweise der Anschluss zur Versorgung der elektrischen Heizvorrichtung mit elektrischem Strom durch zumindest einen Deckel geführt. Beispielsweise kann der Deckel auch Zapfen aufweisen, wobei der Anschluss zur Versorgung durch den Zapfen geführt ist. Vorteilhafterweise umfasst der Anschluss weiter einen mit dem Zylinder bewegten Schleifringkörper, wobei der Schleifringkörper zur Aufnahme von elektrischem Strom ausgebildet ist. Beispielsweise können stehende Kontaktstifte im Bereich des nicht-rotierbaren Umfelds angeordnet sein, welche in Kontakt mit dem Schleifringkörper stehen um eine elektrische Verbindung der Heizvorrichtung mit einer elektrischen Stromquelle herzustellen.

Die Erfindung betrifft weiter eine Zylindergruppe umfassend zumindest einen ersten und einen zweiten erfindungsgemäßen Zylinder, wobei die elektrische Heizvorrichtung des ersten Zylinders unabhängig von der elektrischen Heizvorrichtung des zweiten Zylinders regelbar ist. Vorteilhafterweise sind so der erste und zweite Zylinder unabhängig voneinander.

Die Erfindung wird nun anhand der Figur 1 beschrieben. Figur 1 zeigt einen erfindungsgemäßen Zylinder 1 zur Trocknung einer Faserstoffbahn mit einem Zylindermantel 2. Auf der Außenseite des Zylindermantels 2 ist eine zu trocknende Faserstoffbahn führbar. Eine elektrische Heizvorrichtung 3 zur Beheizung des Zylinders 1 ist innerhalb des Zylinders 1 angeordnet, wobei die elektrische Heizvorrichtung 3 an der Innenseite des Zylindermantels 2 unter Ausbildung einer konduktiv-wärmeleitenden Verbindung angeordnet ist und die elektrische Heizvorrichtung 3 zumindest ein elektrisches Heizelement 4 mit Carbon-Nanotubes umfasst. Vorteilhafterweise ist das zumindest eine elektrische Heizelement 4 als Heizmatte ausgebildet, wobei insbesondere die Installation der Heizmatten sehr einfach an der Innenseite des Mantels 2 erfolgen kann. Ebenso vorteilhaft ist, wenn die elektrische Heizvorrichtung 3 zumindest eine erste und eine zweite Zone 5,6 umfasst, wobei die Zonen 5,6 versetzt in axialer Richtung des Zylinders an der Innenseite des Zylindermantels angeordnet sind, wobei eine erste Heizleistung der ersten Zone 5 unabhängig von einer zweiten Heizleistung der zweiten Zone 6 einstellbar ist. Dies erlaubt ein zonale Regulierung und somit Querprofilierung der Heizleistung des Zylinders. Der Zylinder 1 kann mit Deckel 7 ausgeführt sein, wobei die Deckel 7 stirnseitig mit dem Zylindermantel 2 verbunden sind. Vorteilhafterweise erfolgt die Versorgung der elektrischen Heizvorrichtung 3 mit elektrischem Strom durch einen Anschluss, der zumindest durch einen Deckel geführt ist. Typischerweise umfasst der Anschluss weiter einen mit dem Zylinder 1 bewegten Schleifringkörper, der zur Aufnahme von elektrischem Strom ausgebildet ist.

Die vorliegende Erfindung bietet zahlreiche Vorteile, insbesondere weist der Zylinder eine elektrische Heizvorrichtung mit verbesserter Effizienz auf, wobei die zur Trocknung einer Faserstoffbahn notwendigen Wärmeströme realisierbar sind. Erfindungsgemäß ist eine homogene Temperaturverteilung an der Außenseite des Zylindermantels einstellbar, aber auch die axiale Profilierung des Wärmedurchgangs durch den Zylinder ist möglich. Insbesondere können die als Heizmatte ausgebildeten elektrischen Heizelemente einfach installiert werden.

### Bezugszeichen

- 1: Zylinder
- 2: Zylindermantel
- 3: Elektrische Heizvorrichtung
- 4: Elektrisches Heizelement
- 5: Erste Zone
- 6: Zweite Zone
- 7: Deckel

## Patentansprüche

1. Zylinder (1) zur Trocknung einer Faserstoffbahn, umfassend einen Zylindermantel (2) mit einer Außenseite zur Führung der zu trocknenden Faserstoffbahn und einer Innenseite, wobei eine elektrische Heizvorrichtung (3) zur Beheizung des Zylinders (1) innerhalb des Zylinders (1) angeordnet ist, wobei die elektrische Heizvorrichtung (3) an der Innenseite des Zylindermantels (2) unter Ausbildung einer konduktiv-wärmeleitenden Verbindung angeordnet ist, **dadurch gekennzeichnet, dass** die elektrische Heizvorrichtung (3) zumindest ein elektrisches Heizelement (4) mit Carbon-Nanotubes umfasst und zur Ausbildung einer Temperatur von 90°C-130°C an der Außenseite des Zylindermantels ausgebildet ist.

2. Zylinder(1) nach Anspruch 1, wobei die elektrische Heizvorrichtung (3), insbesondere das zumindest eine elektrische Heizelement (4), mit der Innenseite des Zylindermantels (2) stoffschlüssig verbunden und insbesondere verklebt ist.

3. Zylinder (1) nach Anspruch 1, wobei die elektrische Heizvorrichtung (3), insbesondere das zumindest eine elektrische Heizelement (4), mit der Innenseite des Zylindermantels (2) kraftschlüssig verbunden und insbesondere gegen die Innenseite des Zylindermantels (2) gepresst ist.

4. Zylinder (1) nach einem der vorangehenden Ansprüche, wobei das zumindest eine elektrische Heizelement (4) als Heizmatte ausgebildet ist.

5. Zylinder (1) nach Anspruch 4, wobei die Heizmatte im wesentlichen aus Silikon mit eingebetteten Carbon-Nanotubes besteht.

6. Zylinder (1) nach einem der vorangehenden Ansprüche, wobei die elektrische Heizvorrichtung (3) eine Isolierung umfasst und das zumindest eine elektrische Heizelement (4) zwischen der Isolierung und der Innenseite des Zylindermantels (2) angeordnet ist.

7. Zylinder (1) nach einem der vorangehenden Ansprüche, wobei die elektrische Heizvorrichtung (3) zumindest eine erste und eine zweite Zone (5,6) umfasst, und die Zonen (5,6) jeweils zumindest ein elektrisches Heizelement (4) mit Carbon-Nanotubes umfassen, wobei die Zonen (5,6) versetzt in axialer Richtung des Zylinders an der Innenseite des Zylindermantels angeordnet sind, und eine erste Heizleistung der ersten Zone (5) unabhängig von einer zweiten Heizleistung der zweiten Zone (6) einstellbar ist.

8. Zylinder (1) nach einem der vorangehenden Ansprüche umfassend stirnseitig mit dem Zylindermantel (2) verbundene Deckel (7), wobei durch zumindest einen Deckel (7) ein Anschluss zur Versorgung der elektrischen Heizvorrichtung (3) mit elektrischem Strom geführt ist.

9. Zylinder (1) nach Anspruch 8, wobei der Anschluss einen mit dem Zylinder (1) bewegten Schleifringkörper umfasst und der Schleifringkörper zur Aufnahme von elektrischem Strom ausgebildet ist.

10. Zylindergruppe umfassend zumindest einen ersten und einen zweiten Zylinder (1) nach einem der vorangehenden Ansprüche, wobei die elektrische Heizvorrichtung (3) des ersten Zylinders (1) unabhängig von der elektrischen Heizvorrichtung(3) des zweiten Zylinders (1) betreibbar ist.

## Claims

1. Cylinder (1) for drying a fibrous web, comprising a cylinder shell (2) with an outer side for guiding the fibrous web to be dried and an inner side, wherein an electric heating device (3) for heating the cylinder (1) is arranged inside the cylinder (1), whereby the electric heating device (3) is arranged on the inner side of the cylinder shell (2), forming a conductive thermal connection, **characterised in that** the electric heating device (3) comprises at least one electric heating element (4) with carbon nanotubes and is designed to generate a temperature of 90°C-130°C on the outside of the cylinder shell.

2. Cylinder (1) according to claim 1, wherein the electric heating device (3), in particular the at least one electric heating element (4), is bonded, in particular glued, to the inside of the cylinder shell (2).

3. Cylinder (1) according to claim 1, wherein the electric heating device (3), in particular the at least one electric heating element (4), is non-positively connected to the inside of the cylinder shell (2) and, in particular, is pressed against the inside of the cylinder shell (2).

4. Cylinder (1) according to one of the preceding claims, wherein the at least one electric heating element (4) is designed as a heating mat.

5. Cylinder (1) according to claim 4, wherein the heating mat consists essentially of silicone with embedded carbon nanotubes.

6. Cylinder (1) according to one of the preceding claims, wherein the electric heating device (3) comprises an insulation and that at least one electric heating element (4) is arranged between the insulation and the inside of the cylinder shell (2).

7. Cylinder (1) according to one of the preceding claims, wherein the electric heating device (3) comprises at least a first and a second zone (5,6), and the zones (5,6) each comprise at least one electric heating element (4) with carbon nanotubes, wherein the zones (5,6) are arranged offset in the axial direction of the cylinder on the inside of the cylinder shell, and a first heating power of the first zone (5) is adjustable independently of a second heating power of the second zone (6).

8. Cylinder (1) according to one of the preceding claims, comprising end covers (7) connected to the cylinder shell (2) on the end face, wherein a connection for supplying the electric heating device (3) with electrical current is routed through at least one end cover (7).

9. Cylinder (1) according to claim 8, wherein the connection comprises a slip ring body that moves with the cylinder (1) and the slip ring body is designed to carry electric current.

10. Cylinder group comprising at least a first and a second cylinder (1) according to one of the preceding claims, wherein the electric heating device (3) of the first cylinder (1) can be operated independently of the electric heating device (3) of the second cylinder (1).

## Revendications

1. Cylindre (1) destiné à sécher une bande fibreuse, comprenant une enveloppe de cylindre (2) dotée d'une face extérieure permettant de guider la bande fibreuse devant être séchée et d'une face intérieure, dans lequel un dispositif de chauffage électrique (3) servant à sécher le cylindre (1) est disposé à l'intérieur du cylindre (1), le dispositif de chauffage électrique (3) étant de ce fait disposé sur la face intérieure de l'enveloppe de cylindre (2) formant ainsi une liaison thermique conductrice, **caractérisé en ce que** le dispositif de chauffage électrique (3) comprend au moins un élément de chauffage électrique (4) doté de nanotubes en carbone et est conçu pour générer une température comprise entre 90 °C et 130 °C sur la face extérieure de l'enveloppe de cylindre.

2. Cylindre (1) selon la revendication 1, dans lequel le dispositif de chauffage électrique (3), en particulier l'au moins un élément de chauffage électrique (4), est relié, plus précisément collé à la face intérieure de l'enveloppe de cylindre (2).

3. Cylindre (1) selon la revendication 1, dans lequel le dispositif de chauffage électrique (3), en particulier l'au moins un élément de chauffage électrique (4), est relié à force à la face intérieure de l'enveloppe de cylindre (2) et en particulier est pressé contre la face intérieure de l'enveloppe de cylindre (2).

4. Cylindre (1) selon l'une quelconque des revendications précédentes, dans lequel l'au moins un élément de chauffage électrique (4) est conçu sous la forme d'une natte chauffante.

5. Cylindre (1) selon la revendication 4, dans lequel la natte chauffante est constituée essentiellement de silicone dans lequel sont incorporés des nanotubes en carbone.

6. Cylindre (1) selon l'une quelconque des revendications précédentes, dans lequel le dispositif de chauffage électrique (3) comprend une isolation et l'au moins un élément de chauffage électrique (4) est disposé entre l'isolation et la face intérieure de l'enveloppe de cylindre (2).

7. Cylindre (1) selon l'une quelconque des revendications précédentes, dans lequel le dispositif de chauffage électrique (3) comprend au moins une première et une seconde zone (5,6), et les zones (5,6) comprennent chacune au moins un élément de chauffage électrique (4) avec des nanotubes en carbone, les zone (5,6) étant décalées dans la direction axiale du cylindre sur la face intérieure de l'enveloppe de cylindre, et une première puissance de chauffage de la première zone (5) pouvant être réglée indépendamment d'une seconde puissance de chauffage de la seconde zone (6).

8. Cylindre (1) selon l'une quelconque des revendications précédentes, comprenant comprend des couvercles d'extrémité (7) reliés à l'enveloppe de cylindre (2) sur la face frontale, dans lequel une connexion servant à alimenter en courant électrique le dispositif de chauffage électrique (3) est guidée à travers au moins un couvercle d'extrémité (7).

9. Cylindre (1) selon la revendication 8, dans lequel la connexion comprend un corps de bague collectrice pouvant se déplacer conjointement avec le cylindre (1) et le corps de bague collectrice est conçu pour recevoir le courant électrique.

10. Ensemble de cylindres comprenant au moins un premier et un second cylindre (1) selon l'une quelconque des revendications précédentes, dans lequel le dispositif de chauffage électrique (3) du premier cylindre (1) peut fonctionner indépendamment du dispositif de chauffage électrique (3) du second cylindre (1).
